# FASCICULE DE BREVET EUROPEEN

(11) **EP 2 140 080 B1**
(45) Date de publication et mention de la délivrance du brevet: **26.09.2012**
(21) Numéro de dépôt: 08775719.1
(22) Date de dépôt: 19.03.2008
(51) Int. Cl.: E04D 13/03

(54) **CADRE-SUPPORT POUR TUBE DE LUMIÈRE ADAPTABLE À UN CADRE EXISTANT**
AN EINEN VORHANDENEN RAHMEN ANPASSBARER TRÄGERRAHMEN FÜR EINE LICHTRÖHRE
SUPPORT FRAME FOR LIGHT TUBE ADAPTABLE TO AN EXISTING FRAME

(30) Priorité: 21.03.2007 FR 0702034
(43) Date de publication de la demande: 06.01.2010
(73) Titulaire: Espace Lumiere, 57530 Laquenexy (FR)
(72) Inventeur: VUILLAUME, Hervé, F-57530 Pange (FR)
(74) Mandataire: Poupon, Michel
(86) Numéro de dépôt international: PCT/FR2008/050465
(87) Numéro de publication internationale: WO 2008/132367

(56) Documents cités:
- EP-A- 0 509 869
- DE-A1- 2 209 543
- DE-U1- 29 718 738
- GB-A- 955 170
- US-A- 4 339 900
- US-A1- 2003 200 709

## Description

La présente invention concerne un support pour un objet à fixer sur une costière de toit en particulier mais non limitativement un tube de liumière.

US 2003/0200709 A1 divulgue un cadre-support selon la préamble de la revendication 1.

Un tube de lumière, connu aussi sous la dénomination anglaise de skylight, est un conduit permettant de capter et de conduire la lumière du jour depuis le toit d'un bâtiment jusque dans une pièce pas ou mal éclairée située à distance de la toiture. Ce conduit de lumière peut voir son utilité dans des maisons d'habitation en traversant des combles pour éclairer un couloir ou une pièce ne disposant pas de fenêtre en façade. Ce conduit de lumière peut par exemple aussi être utilisé dans des locaux industriels insuffisamment éclairés par la lumière du jour. La technique de conduction et diffusion de lumière dans les tubes est bien connue et ne fait pas l'objet de la présente demande de brevet.

Par ailleurs, l'art antérieur connaît pour éclairer des combles ou des locaux, des fenêtres de toits, ouvrantes ou fixes, ou des structures en forme de dômes fixées sur la toiture, ces fenêtres ou ces dômes sont des systèmes d'éclairage direct de l'espace situé juste en dessous de la toiture et ne permettent pas la conduction de lumière dans une autre pièce.

Le problème à résoudre est un problème de rénovation des structures à dôme pour lesquelles la partie transparente en forme de dôme est dégradée et doit être remplacée. Au lieu de la remplacer par un dôme identique, la demanderesse a pour objectif de la remplacer préférentiellement par un tube de lumière qui apporte un meilleur éclairage du local et peut guider la lumière vers un endroit différent. A la demande du client, elle peut aussi être remplacée par un autre objet, un capteur solaire ou un volet de désenfumage par exemple.

Ce problème est résolu par l'invention qui consiste en un cadre-support selon la revendication 1.

Le cadre-support selon l'invention peut porter plusieurs objets ou tubes de lumière en remplacement du dôme préexistant.

On comprendra mieux l'invention à lecture de la description ci-après faite en référence aux figures annexées suivantes. Les cadres-support des figures 1, 2 et 3 ne font pas partie de l'invention, parce qu'ils ne portent pas plusieurs objets:
- figure 1 : vue en coupe partielle d'un premier cadre-support.
- figure 2 : vue en coupe partielle d'un deuxième cadre-support.
- figure 3 : vue en coupe partielle d'un troisième cadre-support.
- figure 4a et 4b : croquis montrant en coupe verticale et en vue de dessus la possibilité de soutenir plusieurs tubes de lumière au moyen d'un seul cadre de rénovation.

On se rapporte d'abord à la figure 1.

Pour des raisons d'économie la demanderesse a choisi de conserver la structure support du dôme défectueux, et qui doit être remplacé. Cette structure support, connue dans la profession sous le nom de costière, est référencée (1) sur les figures. Elle présente la forme d'une seule paroi principale (2) verticale installée de façon étanche sur une toiture (3) par un retour approprié (4).

En vue de dessus la paroi (2) a une section sensiblement carrée ou rectangulaire appelée ci-après « première section d'ouverture ».

La paroi (2) comporte en partie haute un aileron (5) périphérique en saillie vers l'extérieur et formant appui horizontal pour un dôme transparent.

De façon à pouvoir installer un tube de lumière (6) dont la section horizontale est circulaire et de diamètre nettement inférieur à la dimension de la costière (1), la demanderesse a conçu spécialement un cadre de rénovation (7). Cette section du tube ou autre produit à installer est dénommée ci-après « deuxième section d'ouverture ».

Ce cadre de rénovation (7), afin de remplir sa fonction d'adaptateur doit remplir le cahier des charges suivant : sa forme périphérique externe doit s'adapter à celle de la première section, qui est carrée ou rectangulaire pour la costière (1) et posséder un moyen (8) de fixation adapté à celui de la costière.

Sa forme intérieure doit s'adapter à la « deuxième section », en particulier être circulaire pour s'adapter à un tube de lumière, et comporter un moyen de fixation (9) adapté à celui dudit objet ou tube. La longueur de la cheminée permet un guidage et un positionnement de l'objet ou du tube de lumière.

En plus de sa fonction d'adaptateur entre la première et la deuxième section, la demanderesse a ajouté au cadre de rénovation une fonction d'isolation thermique et phonique et une fonction de guidage du tube de lumière (6).

Pour rendre la fabrication la plus économique possible tout en remplissant toutes ces fonctions, la demanderesse réalise le cadre de rénovation par moulage monobloc d'un moyen de fixation périphérique (8), d'une partie centrale isolante (10), d'une cheminée (11) de guidage, d'un moyen de fixation (9) du tube disposé en extrémité de la cheminée de guidage, et non décrit ici car étant définit par le fournisseur des tubes de lumière.

La partie centrale (10) est formée en caisson fermé avec deux parois principales distantes (10a, 10b) formant avec des parois latérales une sorte de caisson fermé dans lequel on injecte un matériau isolant (12).

La paroi supérieure (10a) de la partie centrale (10) présente une pente pour l'écoulement des eaux de pluie, la paroi inférieure (10b) peut être parallèle à la paroi (10a) (figure 1 et 2) ou non parallèle (figure 3).

La cheminée (11) s'étend sur toute l'épaisseur de la partie centrale (10) et en outre comporte une partie dépassante (11a) pour surélever l'entrée de lumière (21) du tube (6) de façon à optimiser la capture des rayons lumineux (13) dans toutes les directions.

Le moyen de fixation (9) est défini par le cahier des charges de l'entreprise distributrice des tubes de lumière (6).

Le moyen de fixation périphérique (8) peut présenter des variantes d'exécution. Sur la variante représentée en figure 1 le moyen de fixation est composé d'un retour (14) horizontal en saillie venant s'appliquer sur l'aileron (5) de la costière (1) où il est maintenu par une série de fixations de type boulons et rivets (15) maintenant éventuellement également une cornière de finition (16) à section en L retournée.

Un joint d'étanchéité (17) peut être ajouté entre la cornières et le retour (14). En outre, la paroi (10b) est posée sur la paroi (2) ou au dessus d'elle.

Sur la variante de la figure 2, la partie centrale (10) est plus basse que dans l'exemple de la figure 2 et vient s'appliquer, par une face verticale contre la paroi (2). La partie de la paroi (2) située au dessus de l'aileron (5) se trouve enserrée entre une aile verticale du moyen de fixation (8) et la face verticale (18) de la partie centrale (10).

Sur la variante représentée en figure 3, la partie centrale (10) présente une paroi inférieure (10b) horizontale reposant sur des cornières de soutien (19) ajouté sur l'intérieur de la costière (1). La matière isolante peut remplir entièrement la partie centrale (10) (exemple sur la partie droite du dessin) ou partiellement (exemple sur la partie gauche du dessin).

Comme schématisé en figure 4 un cadre de rénovation selon l'invention peut porter, sur le même principe décrit ci-dessus, plusieurs tubes de lumière. A cet effet, on prévoit dès le moulage, une pièce monobloc avec deux, ou trois ou quatre cheminées telle que (11), chacune avec une partie dépassante (11a) comportant chacune un moyen de fixation tel que (9).

Les figures 4a, 4b montrent à titre d'exemple un cadre-support prévu pour porter quatre tubes de lumière dont les entrées de lumière (12) sont toutes au même niveau mais dont les longueurs peuvent être différentes selon l'éloignement de la zone à éclairer par les sorties de lumière (20).

Les matériaux utilisés peuvent être non limitativement :
- résine polyester ou fibre de verre PVC, composite etc... pour la partie moulée, qui peut même être colorée.
- laine de roche pour le matériau isolant par exemple, ou tout autre isolant thermique et/ou phonique.
- joints silicone pour l'étanchéité.

La pente de la paroi supérieure (10a) est préférentiellement de 3,5 %, et peut être augmentée si nécessaire selon les exigences des donneurs d'ordres, clients, architectes etc...

Le cadre de rénovation (1) peut convenir sur tout type de toiture, couvertures, bardages, pour des constructions à usage d'habitation ou à usage industriel.

Le cadre de rénovation peut être proposé aux professionnels de la rénovation ou aux particuliers sous forme d'une gamme de dimensions standards adaptées aux dimensions standards des costières et aux différents diamètres standards de tubes. Il peut être également fabriqué sur mesure pour des commandes spéciales / pour plusieurs tubes ou pour des dimensions hors standards ou autres cas de figure.

A titre indicatif, les tubes de lumière les plus courants ont un diamètre de 530, 350, 250 mm. Un cadre-support pour la rénovation d'une costière aura donc des dimensions adaptées à celles de la costière (variables à titre indicatif de 600 x 400 mm à 1,40 x 1,60 m), et présentera une ou plusieurs cheminées de 530, 350, ou 250 mm de diamètre, dépassant la partie centrale d'au moins 10 cm, voire 15 cm, distants les uns des autres de 150 à 250 mm selon le diamètre des tubes assurer la rigidité du cadre-support.

## Revendications

1. Cadre-support pour supporter plusieurs objets (6) sur une costière fixée sur un toit, ledit cadre-support servant d'adaptateur entre les sections d'ouvertures différentes de ladite costière et desdits objets (6),
**caractérisé en ce que** ledit cadre-support consiste en un cadre de rénovation (7) monobloc, venant de moulage, et comporte:
- une partie centrale (10) à double paroi (10a, 10b) dont la forme périphérique externe présente une première section d'ouverture adaptée a celle de ladite costière, l'espace entre les deux parois étant au moins en partie rempli de matériau isolant, et
- plusieurs ouvertures intérieures en forme de cheminée de guidage (11) s'étendant sur toute l'épaisseur de la partie centrale (10) et présentant chacune une partie (11a) dépassant au-dessus de la partie centrale (10), chacune desdits cheminées de guidage présentant une deuxième section d'ouverture correspondant à celle de l'objet (6) à supporter, et comportant des moyens de fixation (9) pour l'objet (6) à supporter.

2. Cadre-support selon la revendication 1, **caractérisé en ce que** la paroi supérieure (10a) de la partie centrale présente une pente pour l'écoulement des eaux de pluie.

3. Cadre-support selon l'une des revendications 1 à 2, **caractérisé en ce que** les cheminées de guidage sont des cheminées dont la section est circulaire.

4. Ensemble, comprenant un cadre-support et une costière, fixé sur toit, **caractérisé en ce que** ledit cadre-support est un cadre-support selon l'une des revendications 1 à 4, et **en ce que** la partie centrale comporte des moyens de fixation (8) sur la costière (1).

5. Ensemble selon l'une des revendications 5 à 6, et **caractérisé en ce que** le moyen de fixation (8) est composé d'un retour (14) horizontal en saillie prévu pour s'appliquer sur un aileron (5) d'une costière (1) où il est maintenu par une série de fixations, maintenant en outre une cornière de finition (16) à section en L retournée.

6. Ensemble selon l'une des revendications 5 et 6, **caractérisé en ce que** la partie centrale (10) vient s'appliquer, par une face verticale (18) contre la paroi (2), la partie de la paroi (2) située au dessus de l'aileron (5) se trouvant enserrée entre une aile verticale du moyen de fixation (8) et la face verticale (18) de la partie centrale (10).

7. Ensemble selon l'une des revendications 5 à 7, **caractérisé en ce que** la partie centrale (10) présente une paroi inférieure (10b) horizontale reposant sur des cornières de soutien (19) ajoutées sur l'intérieur de la costière (1), la matière isolante pouvant remplir au moins en partie la partie centrale (10).

## Claims

1. Support frame for supporting a plurality of objects (6) on a skylight frame fixed to a roof, said support frame functioning as an adapter between different sections of openings of the said skylight frame and said objects (6),
**characterised in that** the said support frame consists of a one-piece renovation frame (7), produced by moulding, and comprises:
- a central section (10) with double walls (10a, 10b) the peripheral external shape of which has a first opening section which is adapted to that of said skylight frame, the space between the two walls being at least partly filled with insulating material and
- a plurality of interior openings in the form of a guide shaft (11) extending over the entire thickness of the central section (10) and each having a part (11a) projecting above the central section (10), each of said guide shafts having a second opening section corresponding to that of the object (6) to be supported and comprising securing means (9) for the object (6) to be supported.

2. Support frame according to claim 1, **characterised in that** the upper wall (10a) of the central section is sloped for the run-off of rainwater.

3. Support frame according to any one of claims 1 to 2, **characterised in that** the guide shafts are shafts with a circular cross section.

4. Assembly, comprising a support frame and a skylight frame fixed to a roof, **characterised in that** said support frame is a support frame according to any one of claims 1 to 4 and **in that** the central section comprises means for securing (8) to the skylight frame (1).

5. Assembly according to either claim 5 or 6, and **characterised in that** the securing means (8) comprises a horizontal projecting return (14) provided to bear against a flap (5) of a skylight frame (1) where it is held by a series of fasteners, also supporting a finishing profile (16) with an inverted L-shaped cross section.

6. Assembly according to either claim 5 or 6, **characterised in that** the central section (10) bears with a vertical surface (18) against the wall (2), the part of the wall (2) located above the flap (5) being clamped between a vertical wing of the securing means (8) and the vertical face (18) of the central section (10).

7. Assembly according to any one of claims 5 to 7, **characterised in that** the central section (10) has a lower horizontal wall (10b) resting on the support profiles (19) added to the interior of the skylight frame (1), the insulating material being able to fill the central section (10) at least partially.

## Patentansprüche

1. Trägerrahmen zum Tragen von mehreren Objekten (6) auf einer auf einem Dach befestigten Verwahrung, wobei der Trägerrahmen als Anpassungsglied zwischen den unterschiedlichen Öffnungsabschnitten der Verwahrung und der Objekte (6) wirkt,
**dadurch gekennzeichnet, dass** der Trägerrahmen ein einstückiger Sanierungsrahmen (7) aus einem Formguss ist und
- über ein doppelwandiges (10a, 10b) Mittelteil (10), bei dem der Außenumfang einen ersten Öffnungsabschnitt aufweist, der an den der Verwahrung angepasst ist, wobei der Raum zwischen den beiden Wänden wenigstens teilweise mit Isoliermaterial gefüllt ist und
- über mehrere innere Öffnungen in der Gestalt eines Führungsschachts (11) verfügt, die sich über die gesamte Dicke des Mittelteils (10) erstrecken und jeweils ein Teil (11a) aufweisen, das über das Mittelteil (10) hinausragt, wobei jeder Führungsschacht einen zweiten Öffnungsabschnitt bildet, der dem des zu tragenden Objekts (6) entspricht, und Befestigungsmittel (9) für das zu tragende Objekt (6) aufweist.

2. Trägerrahmen nach Anspruch 1, **dadurch gekennzeichnet, dass** die obere Wand (10a) des Mittelteils ein Gefälle für das Abfließen von Regenwasser aufweist.

3. Trägerrahmen nach einem der Ansprüche 1 bis 2, **dadurch gekennzeichnet, dass** die Führungsschächte Schächte mit kreisförmigen Querschnitt sind.

4. Auf einem Dach befestigter Aufbau mit einem Trägerrahmen und mit einer Verwahrung, **dadurch gekennzeichnet, dass** der Trägerrahmen ein Trägerrahmen nach einem der Ansprüche 1 bis 4 ist und dass das Mittelteil Befestigungsmittel (8) auf der Verwahrung (1) aufweist.

5. Aufbau nach einem der Ansprüche 5 bis 6, **dadurch gekennzeichnet, dass** das Befestigungsmittel (8) einen vorstehenden horizontalen Rücklauf (14) aufweist, der dafür vorgesehen ist, sich an einem Flügelteil (5) einer Verwahrung (1) abzustützen, wo er durch eine Reihe von Befestigungen gehalten ist, die weiterhin einen Abschlusswinkel (16) mit einem Querschnitt in der Gestalt eines umgekehrten L halten.

6. Aufbau nach einem der Ansprüche 5 und 6, **dadurch gekennzeichnet, dass** das Mittelteil (10) durch eine senkrechte Seite (18) an die Wand (2) anbringbar ist, wobei der über dem Flügelteil (5) liegende Teil der Wand (2) zwischen einem senkrechten Flügel des Befestigungsmittels (8) und der senkrechten Seite (18) des Mittelteils (10) eingefasst ist.

7. Aufbau nach einem der Ansprüche 5 bis 7, **dadurch gekennzeichnet, dass** das Mittelteil (10) eine horizontale untere Wand (10b) aufweist, die auf den auf der Innenseite der Verwahrung (1) beigefügten Stützwinkeln (19) aufliegt, wobei das Mittelteil (10) wenigstens teilweise mit dem Isoliermaterial befüllbar ist.
